# EUROPÄISCHE PATENTSCHRIFT

(11) **EP 4 129 847 B1**
(45) Veröffentlichungstag und Bekanntmachung des Hinweises auf die Patenterteilung: **04.12.2024**
(21) Anmeldenummer: 22187700.4
(22) Anmeldetag: 29.07.2022
(51) Int. Cl.: B65D 43/02, B65D 51/24, B65D 81/36

(54) **VERKAUFSEINHEIT MIT GARANTIEVERSCHLUSS**
VENDING UNIT WITH TAMPER-EVIDENT CLOSURE
UNITÉ DE VENTE POURVUE DE FERMETURE DE GARANTIE

(30) Priorität: 03.08.2021 DE 102021120170
(43) Veröffentlichungstag der Anmeldung: 08.02.2023
(73) Patentinhaber: Remmers GmbH, 49624 Löningen (DE)
(72) Erfinder: ENGEL, Jens, 49565 Bramsche (DE)
(74) Vertreter: Bockhorni & Brüntjen Partnerschaft Patentanwälte mbB

(56) Entgegenhaltungen:
- DE-U1- 202018 105 911
- DE-U1- 29 910 375

## Beschreibung

### GEBIET DER ERFINDUNG

Die Erfindung betrifft eine Verkaufseinheit mit einem Behälter, einem Deckel zum Verschließen des Behälters und mit einem ein erstmaliges Öffnen der Verkaufseinheit anzeigenden Garantieverschluss.

### STAND DER TECHNIK

Es ist bekannt, bei Verkaufseinheiten, wie beispielsweise Eimern, Schalen, Bechern oder dergleichen, aus Kunststoff oder nachwachsenden Rohstoffen, wie beispielsweise Pappe oder Bambus, deren Inhalt durch einen Deckel vor Zugriff oder Verunreinigung geschützt ist, ein erstmaliges Öffnen der Verkaufseinheit durch einen Garantieverschluss nachzuweisen.

Aus DE 84 22 478.9 U1 ist beispielsweise eine Verkaufseinheit in Form eines Eimers bekannt, dessen oberer Rand mit einer oberen ringförmigen Rille zwischen einem inneren Flansch und einem äußeren Flansch versehen ist, sowie mit einem Deckel, der einen nach unten weisenden Flansch aufweist, der von der ringförmigen Rille aufgenommen wird. Der nach unten weisende Flansch des Deckels ist dabei unterhalb einer ringförmigen Arretierungsnase an der Innenseite des äußeren Flansches mit dem Behälter in Eingriff und innen durch die Außenseite des inneren Flansches gehalten. Beim erstmaligen Öffnen des Deckels wird der Garantieverschluss beschädigt, so dass visuell erkennbar ist, ob der Eimer geöffnet wurde oder nicht.

DE 299 10 375 U1 offenbart eine Verkaufseinheit mit einem Behälter und einem Deckel zum Verschließen des Behälters, welcher einen Garantieverschluss mit einer Aussparung an der Unterkante aufweist. Die Anordnung der Aussparung an der Unterkante des Deckenflansches ermöglicht eine bequeme und einfache Öffnung.

Das Prinzip des Garantieverschlusses beruht also im Allgemeinen darauf, dass durch eine Bemessung der Geometrie des Deckels und des Behälters es schwierig ist, den Deckel manuell zu untergreifen, ohne zuvor den Garantieverschluss zu beschädigen. Bekannt sind auch Garantieverschlüsse, welche gleich an mehreren Stellen an der Verkaufseinheit befestigt sind, so dass der Garantieverschluss nach dem Öffnen der Verkaufseinheit zwar beschädigt ist, aber weiterhin an einzelnen Befestigungspunkten oder an einem Filmscharnier an der Verkaufseinheit gehalten wird.

Nachteilig an den bekannten Verkaufseinheiten ist, dass der Garantieverschluss jedenfalls ein nicht wiederverwendbares Teil ist, welches entweder zusammen mit der Verkaufseinheit entsorgt wird oder, zum Beispiel bei versehentlichem oder absichtlichem gänzlichen Abreißen, als einzelnes kleines Plastikteil in die Umwelt geraten kann.

Im Baubereich werden Verkaufseinheiten von Beschichtungskomponenten zur Aufbringung auf einem Beschichtungsuntergrund angeboten, zum Beispiel für Beschichtungen von Gebäudewänden, Dächer oder Bodenbeläge. Oftmals ist es sehr wichtig, dass eine einheitliche Schichtdicke der aufzubringenden Beschichtung erzielt wird.

### AUFGABE DER ERFINDUNG

Es ist eine Aufgabe der Erfindung, eine Verkaufseinheit mit einem Behälter zur Aufnahme zumindest einer Komponente einer auf einem Beschichtungsuntergrund aufzubringenden Beschichtung bereitzustellen, welche einen wiederverwendbaren Garantieverschluss aufweist.

### OFFENBARUNG DER ERFINDUNG

Erfindungsgemäß wird eine Verkaufseinheit mit einem Behälter zur Aufnahme zumindest einer Komponente einer auf einem Beschichtungsuntergrund aufzubringenden Beschichtung vorgeschlagen, mit einem Deckel zum Verschließen des Behälters und mit einem ein erstmaliges Öffnen der Verkaufseinheit anzeigenden Garantieverschluss, wobei der Garantieverschluss eine Oberkante, eine Unterkante, zwei Seitenkanten und eine Aussparung aufweist, wobei die Aussparung als Maßverkörperung für einen Nachweis oder eine Bestimmung einer Schichtdicke der aufzubringenden Beschichtung an der Oberkante des Garantieverschlusses angeordnet ist.

Der erfindungsgemäße Garantieverschluss kann wiederverwendet werden, indem dieser von der Verkaufseinheit abgetrennt wird und in einer ersten Ausführungsform der Erfindung entweder als eine Schichtdickenlehre oder in einer zweiten Ausführungsform als ein Schichtdickenbestimmer weiterverwendet wird.

Der Deckel kann nach dem Abtrennen, beziehungsweise Abreißen oder allgemeinen Öffnen des Garantieverschlusses geöffnet werden. Dies erfolgt beispielsweise händisch durch Eingreifen in eine Aussparung, die von dem entfernten Garantieverschluss freigegeben wurde. Nach dem Abtrennen des Garantieverschlusses ist visuell erkennbar, dass die Verkaufseinheit geöffnet wurde.

Vorteilhaft ist die Schichtdickenlehre mehrfach verwendbar. Der Nachweis oder die Bestimmung der Schichtdicke führt nicht zu einer Unbrauchbarkeit, beispielsweise durch Verschmutzung, da der Nachweis über die Maßverkörperung in Form einer Aussparung erfolgt, und nicht wie zum Beispiel bei einem Lineal oder einem Gliedermaßstab, wie etwa einem Zollstock, als direkte Maßverkörperung, wobei bei der Messung die Anzeige von der Beschichtung verschmutzt wird.

Dennoch kann der Garantieverschluss selbstverständlich auch eine Anzeige aufweisen, die zum Beispiel die Sollschichtdicke der aufzubringenden Beschichtung visuell darstellt. Die Anzeige kann aber von dem Bereich, in dem der Nachweis oder die Messung der Schichtdicke erfolgt, abgesetzt angeordnet sein.

Insbesondere, aber nicht abschließend, eignet sich die Verkaufseinheit mit dem erfindungsgemäßen Garantieverschluss zur Anwendung beim Verkauf von Komponenten zur Beschichtung von Gebäudewänden, Dächern, Bodenbelägen, wie z.B. zu deren Abdichtung, aber auch bei Ausbildung von Lasuren, Lackierungen oder dergleichen. Bei diesen Anwendungen ist es oftmals sehr wichtig, dass eine einheitliche Schichtdicke der aufzubringenden Beschichtung erzielt wird. Bevorzugte Ausführungsbeispiele umfassen flüssig aufzubringende Abdichtungsstoffe, bei denen ein wesentliches Merkmal für eine normgerechte Anwendung eine mindestens zu erzielende Nassschichtdicke und/oder Trockenschichtdicke ist.

Die Komponente kann beispielsweise, aber nicht abschließend, in Form von Schüttgut, Pulver oder Flüssigkeit in der Verkaufseinheit angeboten werden.

Der Garantieverschluss weist typischerweise eine Oberkante, eine Unterkante und zwei Seitenkanten auf. Im Rahmen der Erfindung beziehen sich die Begriffe "oben" und "unten" auf einen Boden des Behälters. Die Behälteröffnung, welche durch den Deckel verschlossen wird, ist typischerweise oberseitig angeordnet, was aber in keiner Weise einschränkend für die Erfindung ist.

Erfindungsgemäß ist die Aussparung an der Oberkante des Garantieverschlusses angeordnet. Die oberseitige Anordnung der Aussparung bietet Schutz insbesondere vor Beschädigung der Maßverkörperung, zum Beispiel beim Transport. Des Weiteren bietet die Ausführungsform vorteilhaft einen Schutz vor Verletzungen von Nutzern, wenn der Garantieverschluss an seiner Unterkante unterfasst und vom Behälter abgetrennt wird.

Die Unterkante des Garantieverschlusses kann entsprechend vorteilhaft im Wesentlichen gerade ausgebildet sein. "im Wesentlichen gerade" bedeutet in diesem Zusammenhang "gerade" in Bezug auf einen oberen Rand oder einen Boden der Verkaufseinheit, wobei der Behälter an sich und damit auch der Garantieverschluss dennoch, beispielsweise im Falle eines Eimers, eine runde Form aufweisen kann, die von dieser Ausführungsform ebenfalls mit umfasst verstanden wird. Eine gerade bzw. glatte Ausbildung der Unterkante des Garantieverschlusses hat den Vorteil, dass beim Verwenden des Garantieverschlusses zum Nachweis oder Bestimmung einer Schichtdicke der aufzubringenden Beschichtung der Daumen des Benutzers auf der Unterkante des Garantieverschlusses angesetzt werden kann, um diesen beispielsweise gegen eine Wand oder Decke zu drücken.

Die Aussparung wird nach einer Ausführungsform durch zumindest zwei Stützabschnitte und zumindest einen Messabschnitt des Garantieverschlusses begrenzt. Die Schichtdicke der aufzubringenden Beschichtung wird dabei als eine Höhe eines im Messabschnitt befindlichen Referenzpunkts in Bezug zu einer Geraden durch in den Stützabschnitten befindliche Stützpunkte bestimmt. Die Abstützung durch zumindest zwei Stützabschnitte ermöglicht vorteilhaft einen verlässlichen Nachweis, beziehungsweise eine verlässliche Bestimmung der Schichtdicke der aufzubringenden Beschichtung.

Nach einer vorteilhaften Ausführungsform umfasst der Garantieverschluss eine die Maßverkörperung bildende Schichtdickenlehre. Die Schichtdickenlehre umfasst genau einen Referenzabschnitt, mittels welchem ein Sollwert einer Schichtdicke der aufzubringenden Beschichtung nachweisbar ist. Bei der Ausführungsform des Garantieverschlusses als Schichtdickenlehre ermöglicht die Maßverkörperung in Form der Aussparung also die Prüfung eines Sollwerts der Schichtdicke.

Gemäß einer alternativen Ausführungsform umfasst der Garantieverschluss mehrere Referenzabschnitte, mittels welchen verschiedene Schichtdicken der aufzubringenden Beschichtung messbar sind, beispielsweise zumindest zwei, bevorzugt zumindest drei, weiter bevorzugt zumindest vier oder noch weiter bevorzugt zumindest fünf verschiedene Schichtdicken. Die Referenzabschnitte können beispielsweise stufenförmig angeordnet sein. Entsprechend dieser alternativen Ausführungsform als Messgerät kann der Garantieverschluss durch die Maßverkörperung in Form der Aussparung eine Reihe von Schichtdicken nachmessen.

Der Garantieverschluss kann in dieser Ausführungsform beispielsweise eine Skala enthalten, die die entsprechende Schichtdicke der aufgebrachten Beschichtung in den jeweiligen Referenzabschnitten für den Benutzer darstellt. Die Skala ist unabhängig von der als "Messgerät" funktionierenden Aussparung positionierbar, nicht wie zum Beispiel bei einer Messung über ein Lineal oder ein Gliedermaßstab, wie etwa ein Zollstock. Die Referenzabschnitte können beispielsweise stufenförmig angeordnet sein und dabei eine lineare oder auch eine nicht-lineare Abhängigkeit voneinander aufweisen.

Der Garantieverschluss umfasst bevorzugt zumindest zwei Verbindungsabschnitte, welche weiter bevorzugt an zwei gegenüberliegenden Seitenkanten des Garantieverschlusses angeordnet sind.

In einer bevorzugten Ausführungsform ist der Garantieverschluss mittels zumindest einer, bevorzugt zweier oder dreier, Stegbrücken oder mittels einer Perforation mit dem Behälter oder dem Deckel der Verkaufseinheit verbunden. Während in der vorliegenden Offenbarung "Stegbrücken" einzelne Materialbrücken bezeichnen, welche visuell leicht abzählbar sind, beispielsweise ein oder zwei oder drei derartige Materialbrücken zur Verbindung des Garantieverschlusses mit dem Rest der Verkaufseinheit, ist bei der Perforation typischerweise eine Vielzahl von Materialbrücken vorhanden, beispielsweise mehr als 20 oder mehr als 50, so dass von einer Perforation gesprochen werden kann.

Der erfindungsgemäße Garantieverschluss kann beispielsweise am Deckel der Verkaufseinheit befestigt sein und zeigt durch Beschädigung des Deckels ein erstmaliges Öffnen der Verkaufseinheit an. Alternativ kann der Garantieverschluss an einem Einlegeteil, wie etwa einer Einlegeschale der Verkaufseinheit befestigt sein.

Weiter alternativ und bevorzugt ist der Garantieverschluss in einer Flanschaussparung eines ersten Außenflansches des Behälters angeordnet. Bei dieser Ausführungsform ist die Deckelverschlussöffnung mit zumindest einem Flansch versehen.

In vorteilhaften Ausführungsformen kann vorgesehen sein, dass die Verkaufseinheiten für den Leertransport ineinander nestbar sind, wobei diese typischerweise einen Stapelrand in Form eines Außenflansches der Verkaufseinheit aufweisen, um das Vereinzeln eines Leertransportstapels von Verkaufseinheiten zu vereinfachen. Der erste Außenflansch mit der Flanschaussparung für den Garantieverschluss kann ein Teil des Stapelrands sein.

Bevorzugt schließt eine Unterkante des Garantieverschlusses bündig an einen unteren Rand des ersten Außenflansches an und ist im Wesentlichen durchgängig mit dem unteren Rand des ersten Außenflansches ausgebildet. Die möglichst glatte Anbindung des Garantieverschlusses an den Außenflansch beziehungsweise ein glatter Übergang an dessen unteren Rand schützt den Benutzer vor Verletzungen beim Tragen und Heben der Verkaufseinheit. "Im Wesentlichen durchgängig" bedeutet in diesem Zusammenhang eine durchgängige Ausbildung bis auf die Übergangsstellen, die, wie zuvor beschrieben, beispielsweise mittels Stegen oder Perforationen überbrückt werden. Mit anderen Worten ist die Unterkante des Garantieverschlusses in Bezug auf den unteren Rand des ersten Außenflansches gerade ausgebildet.

Die Anbindung des Deckels an die Verkaufseinheit kann auf vielfältige Art und Weise erfolgen.

Nach einer Ausführungsform weist der Behälter einen zweiten Außenflansch auf, welcher vom ersten Außenflansch beabstandet verläuft. Der zweite Außenflansch ist näher am oberen Rand des Behälters angeordnet als der erste Außenflansch. Zwischen dem ersten und dem zweiten Außenflansch kann zum Beispiel eine Rille ausgebildet sein.

Vorteilhaft sind die Rille und ein Verschlussrand des Deckels derart aufeinander abgestimmt, dass eine manuelle Öffnung der Verkaufseinheit ohne ein Entfernen des Garantieverschlusses erschwert ist. Nachdem der Garantieverschluss verletzt, beispielsweise entfernt wurde, ist der Deckel bevorzugt an einer unteren Randkante unterseitig untergreifbar, um den Deckel vom Behälter zu lösen.

Dabei kann vorgesehen sein, dass der zweite Außenflansch eine Schürze aufweist, welche mit einem Innenflansch des Deckels beim Verschließen der Verkaufseinheit in Eingriff geht. Hierdurch wird eine Öffnung des Deckels weiter erschwert, indem der Eingriff vom Innenflansch des Deckels mit der Schürze des Außenflansches zusätzlich gelöst werden muss.

Alternativ oder zusätzlich hierzu kann vorgesehen sein, dass der zweite Außenflansch einen ersten Passungsbereich aufweist, welcher mit einem zweiten Passungsbereich des Deckels beim Verschließen der Verkaufseinheit in Eingriff geht. Als "Passung" wird im Rahmen der vorliegenden Offenbarung eine Presspassung verstanden, welche typischerweise ein leichtes Übermaß eines innen liegenden Teils gegenüber einem außen liegenden Teil umfasst. In der bevorzugten Ausführungsform ist der obere Rand des Behälters gegenüber einer Aufnahmenut des Deckels überbemaßt, so dass diese nur durch Anwendung von Kraft miteinander in Eingriff gehen. Hierdurch wird ein selbstständiges Lösen des Deckels von dem Behälter verhindert.

Die Verkaufseinheit ist beispielsweise aber nicht einschränkend als ein Eimer ausgebildet. Bevorzugt ist die Verkaufseinheit aus Kunststoff im Spritzguss gefertigt.

Die Erfindung wird im Folgenden mit Bezug auf die Figuren näher beschrieben und dargestellt, wobei dies nicht einschränkend zu verstehen ist.

### KURZE BESCHREIBUNG DER FIGUREN

Es zeigen
- Fig. 1: eine Verkaufseinheit in seitlicher Ansicht mit einem Behälter und einer Flanschaussparung zur Aufnahme eines Garantieverschlusses,
- Fig. 2: eine seitliche Ansicht eines oberen Teils eines Behälters mit einem Garantieverschluss nach einer ersten Ausführungsform und
- Fig. 3: eine seitliche Ansicht eines Oberteils eines Behälters mit einem Garantieverschluss nach einer zweiten Ausführungsform.

Fig. 1 zeigt eine Seitenansicht einer Verkaufseinheit 10 mit einem Behälter 12 zur Aufnahme zumindest einer Komponente einer auf einem Beschichtungsuntergrund aufzubringenden Beschichtung gemäß einer Ausführungsform der Erfindung.

Ein Deckel zum Verschließen des Behälters 12 ist in den Figuren nicht dargestellt und zum Verständnis der Erfindung nicht notwendig.

Der Behälter 12 weist oberseitig einen Behälterrand 122 auf, welcher in Eingriff mit dem Deckel geht, um den Behälter 12 zu verschließen.

Obwohl der Behälter 12 als ein Eimer dargestellt ist, ist dies für die Erfindung nicht einschränkend. Vielmehr kann der Behälter 12 eine beliebige Form aufweisen, insbesondere beispielsweise schalenförmig, auch kastenförmig oder becherförmig.

Weiterhin ist der Behälter 12 nicht maßstäblich in den Figuren dargestellt, sondern es sind, um das Verständnis der Erfindung zu erleichtern, bestimmte Details etwas vergrößert dargestellt.

Der Behälter 12 umfasst im Bereich des Behälterrandes 122 einen ersten Außenflansch 14 und einen zweiten Außenflansch 16, welche durch eine Rille 18 voneinander beabstandet sind. Genauer gesagt ist ein oberer Rand 144 des ersten Außenflansches 14 durch die Rille 18 von einem unteren Rand 162 des ersten Außenflansches 16 beabstandet. Der zweite Außenflansch 16 ist näher an der Öffnung des Behälters 12 zur Aufnahme des Inhalts, also mit anderen Worten weiter oben, angeordnet als der erste Außenflansch 14.

Wenn der Deckel aufgesetzt ist, dann ist der zweite Außenflansch 16 typischerweise nicht zu sehen und wird von dessen abgekragten Rand verdeckt.

Der zweite Außenflansch 16 weist einen Passungsbereich 164 auf, welcher zugleich den oberen Behälterrand 122 ausbildet. Der Passungsbereich 164 ist auf einen entsprechenden zweiten Passungsbereich des Deckels abgestimmt, sodass diese unter Einsatz von Handkraft ineinandergesteckt werden können. Der zweite Außenflansch 16 weist außerdem eine Schürze 168 auf, die an den Passungsbereich 164 anschließt. Im Bereich der Schürze 168 kann vorgesehen sein, dass der Deckel mit einem inneren Flansch mit der Schürze formschlüssig zusammenwirkt, um ein Festhalten des Deckels zu ermöglichen. Dies ist aber für die Erfindung nicht einschränkend.

Der erfindungsgemäße Garantieverschluss 20 ist in Fig. 2 und 3 dargestellt. Der Garantieverschluss 20 ist in der in Fig. 1 dargestellten Flanschaussparung 28 eingebettet. Bevorzugt ist vorgesehen, den Behälter 12 mit dem Garantieverschluss 20 einstückig im Spritzguss herzustellen.

Fig. 2 zeigt eine Verkaufseinheit 10, an der ein erfindungsgemäßer Garantieverschluss 20 mit einem Behälter 12 verbunden ist, entsprechend einer ersten Ausführungsform der Erfindung.

Der Garantieverschluss 20 hat eine im Wesentlichen rechteckige längliche Form und umfasst eine Oberkante 22, eine Unterkante 24 und zwei Seitenkanten 26. An den Seitenkanten 26 ist der Garantieverschluss 20 mit dem Außenflansch 14 des Behälters 12 verbunden. In der dargestellten Ausführungsform befinden sich hierzu in einem Verbindungsabschnitt 40 zwischen Garantieverschluss 20 und Behälter 12 zwei Stegbrücken 42, und jeweils ein Verbindungsabschnitt 40 an jeder Seitenkante 26.

Der Benutzer zerstört die Stegbrücken 42, wenn er/sie den Garantieverschluss 20 unterseitig untergreift und den Garantieverschluss 20 vom Behälter 12 abreißt.

An der Unterkante 24 des Garantieverschlusses 20 ist dieser bündig mit dem unteren Rand 142 des ersten Außenflansches 14 ausgerichtet, um scharfe Kanten im Übergangsbereich zu vermeiden. Die Unterkante 24 ist hier in der dargestellten Ausführungsform im Wesentlichen gerade ausgebildet, das heißt bis auf die intrinsische Krümmung des eimerförmigen Behälters 12. Die Unterkante 22 des Garantieverschlusses 20 ist außerdem im Wesentlichen durchgängig mit dem unteren Rand 142 des ersten Außenflansches 14 ausgebildet.

Der Außenflansch 14 ist umfänglich über Verstärkungsrippen 46 mit dem Behälter 12 verbunden.

Die Funktion des Garantieverschlusses als Maßverkörperung in Form einer Aussparung 30 für einen Nachweis oder eine Bestimmung einer Schichtdicke einer aufzubringenden Beschichtung wird insbesondere mit Bezug zu Fig. 3 und der darin dargestellten Ausführungsform beschrieben.

Selbstverständlich ist die im Folgenden mit Bezug zu Fig. 3 beschriebene Funktion des Garantieverschlusses auch auf die Ausführungsform nach Fig. 2 übertragbar, welche eine entsprechende Aussparung 30 hierzu vorsieht.

In Fig. 3 ist eine Ausführungsform des Garantieverschlusses 20 dargestellt, bei welcher dieser mit dem Behälter 12 über eine Perforation 44 verbunden ist, und zwar in der dargestellten Ausführungsform rein beispielhaft, aber nicht einschränkend mit dem ersten Außenflansch 14 des Behälters 12.

In der in Fig. 3 dargestellten Ausführungsform umfasst der Garantieverschluss 20 rein beispielhaft zwei Stützabschnitte 32, an denen beispielsweise zwei Stützpunkte S₁ und S₂ ausgebildet sind. Des Weiteren umfasst der Garantieverschluss 20 einen Messabschnitt 34, der sich zwischen den Stützabschnitten 32 erstreckt. In der dargestellten Ausführungsform umfasst der Messabschnitt 34 rein beispielhaft, aber nicht beschränkend vier Referenzabschnitte 36a, 36b, 36c, 36d, mittels welcher vier verschiedene Schichtdicken messbar bzw. nachweisbar sind.

Die Referenzabschnitte 36a,b,c,d sind rein beispielhaft stufenförmig angeordnet, so dass der Referenzabschnitt 36c eine kleinste Schichtdicke nachweisen kann und der Referenzabschnitt 36a eine größte Schichtdicke nachweisen kann.

Die Schichtdicke wird bestimmt durch eine Höhe h eines im Messabschnitt befindlichen Referenzpunkts R in Bezug zu einer Geraden G durch die Stützpunkte S₁, S₂.

Der Benutzer zerstört die Perforation 44, wenn er/sie den Garantieverschluss 20 unterseitig untergreift und den Garantieverschluss 20 vom Behälter 12 abreißt.

Nachdem der Benutzer den Garantieverschluss 20 vom Behälter 12 entfernt hat, setzt der Benutzer den Garantieverschluss 20 an seinen Stützstellen 32 an dem Beschichtungsuntergrund auf, wobei die noch flüssige oder nicht durchgetrocknete Beschichtung vom Garantieverschluss 20 durchdrungen wird. Je nach Schichtdicke werden die Stützabschnitte 32 und ggf. bestimmte Bereiche im Messabschnitt 34, das heißt bestimmte Referenzabschnitte 36a,b,c,d, von der Beschichtung eingenässt oder eingefärbt. Hieraus lässt sich die Schichtdicke ablesen. Alternativ kann durch eine Betrachtung senkrecht zum Aufsetzvorgang des Garantieverschlusses 20 auf dem Beschichtungsuntergrund die Schichtdicke geprüft oder gemessen werden, indem nachgeschaut wird, welche Referenzabschnitte 36a,b,c,d nicht in die frisch aufgebrachte Schicht eingetaucht sind.

Selbstverständlich ist die Erfindung nicht auf die dargestellten Ausführungsformen beschränkt. Es kann vorgesehen sein, den Messabschnitt 34 mit lediglich einem Referenzabschnitt 36 auszubilden, so dass der Garantieverschluss 20 als Schichtdickenlehre verwendet werden kann. Dies ist insbesondere dann sinnvoll, wenn ein Mindestschichtdicke erreicht werden soll, um bestimmte Eigenschaften der Beschichtung zu erhalten.

Obwohl in den Figuren lediglich eine Ausführungsform des Garantieverschlusses 20 dargestellt ist, wo dieser in der Flanschausnahme 28 des Behälters 12 angeordnet ist, ist die Erfindung selbstverständlich auch hierauf nicht beschränkt. Insbesondere ist auch eine Anordnung des Garantieverschlusses 20 im Bereich des Deckels möglich.

### BEZUGSZEICHENLISTE

10 Verkaufseinheit; 12 Behälter; 14 erster Außenflansch; 16 zweiter Außenflansch; 18 Rille; 20 Garantieverschluss; 22 Oberkante des Garantieverschlusses; 24 Unterkante des Garantieverschlusses; 26 Seitenkante des Garantieverschlusses; 28 Flanschaussparung; 30 Aussparung; 32 Stützabschnitt; 34 Messabschnitt; 36a, b, c, d Referenzabschnitte; 40 Verbindungsabschnitt; 42 Stegbrücke; 44 Perforation; 46 Verstärkungsrippe; 122 Behälterrand; 142 unterer Rand des ersten Außenflansches; 144 oberer Rand des ersten Außenflansches; 162 unterer Rand des zweiten Außenflansches; 164 Passungsbereich; 168 Schürze; R Referenzpunkt; S1, S2, Stützpunkte; h Höhe; G Gerade

## Patentansprüche

1. Verkaufseinheit (10) mit einem Behälter (12) zur Aufnahme zumindest einer Komponente einer auf einem Beschichtungsuntergrund aufzubringenden Beschichtung, mit einem Deckel zum Verschließen des Behälters (12) und mit einem ein erstmaliges Öffnen der Verkaufseinheit (10) anzeigenden Garantieverschluss (20),
wobei der Garantieverschluss (20) eine Oberkante (22), eine Unterkante (24), zwei Seitenkanten (26) und eine Aussparung (30) aufweist, **dadurch gekennzeichnet, dass** die Aussparung als Maßverkörperung für einen Nachweis oder eine Bestimmung einer Schichtdicke der aufzubringenden Beschichtung an der Oberkante (22) des Garantieverschlusses (20) angeordnet ist.

2. Verkaufseinheit (10) nach Anspruch 1,
**dadurch gekennzeichnet, dass** die Unterkante (24) des Garantieverschlusses (20) im Wesentlichen gerade ausgebildet ist.

3. Verkaufseinheit (10) nach einem der vorhergehenden Ansprüche,
**dadurch gekennzeichnet, dass** die Aussparung (30) durch zumindest zwei Stützabschnitte (32) und zumindest einen Messabschnitt (34) des Garantieverschlusses (20) begrenzt ist, wobei eine Schichtdicke der aufzubringenden Beschichtung als eine Höhe (h) eines im Messabschnitt (34) befindlichen Referenzpunkts (R) in Bezug zu einer Geraden (G) durch in den Stützabschnitten (32) befindliche Stützpunkte (S1, S2) bestimmt ist.

4. Verkaufseinheit (10) nach einem der vorhergehenden Ansprüche,
**dadurch gekennzeichnet, dass** der Garantieverschluss (20) eine die Maßverkörperung bildende Schichtdickenlehre umfasst, welche genau einen Referenzabschnitt (36) umfasst, mittels welchem ein Sollwert einer Schichtdicke der aufzubringenden Beschichtung nachweisbar ist.

5. Verkaufseinheit (10) nach einem der vorhergehenden Ansprüche 1 bis 3,
**dadurch gekennzeichnet, dass** der Garantieverschluss (20) mehrere, insbesondere stufenförmig angeordnete Referenzabschnitte (36a, 36b, 36c, 36d) umfasst, mittels welchen verschiedene Schichtdicken der aufzubringenden Beschichtung bestimmbar sind, und zwar zumindest zwei, bevorzugt zumindest drei, weiter bevorzugt zumindest vier oder zumindest fünf verschiedene Schichtdicken.

6. Verkaufseinheit (10) nach einem der vorhergehenden Ansprüche,
**dadurch gekennzeichnet, dass** der Garantieverschluss (20) zumindest zwei Verbindungsabschnitte (40) aufweist, welche bevorzugt an zwei gegenüberliegenden Seitenkanten (26) des Garantieverschlusses (20) angeordnet sind, an denen der Garantieverschluss (20) mittels zumindest einer, bevorzugt zweier oder dreier Stegbrücken (42) oder mittels einer Perforation (44) mit dem Behälter (12) oder mit dem Deckel der Verkaufseinheit (10) verbunden ist.

7. Verkaufseinheit (10) nach einem der vorhergehenden Ansprüche,
**dadurch gekennzeichnet, dass** der Garantieverschluss (20) in einer Flanschaussparung (28) eines ersten Außenflansches (14) des Behälters (12) angeordnet ist.

8. Verkaufseinheit (10) nach Anspruch 7,
**dadurch gekennzeichnet, dass** eine Unterkante (24) des Garantieverschlusses (20) bündig an einen unteren Rand (142) des ersten Außenflansches (14) anschließt und im Wesentlichen durchgängig mit dem unteren Rand (142) des ersten Außenflansches (14) ausgebildet ist.

9. Verkaufseinheit (10) nach einem der vorhergehenden Ansprüche 7 oder 8,
**dadurch gekennzeichnet, dass** der Behälter (12) einen zweiten Außenflansch (16) aufweist, welcher von dem ersten Außenflansch (14) insbesondere durch eine Rille (18) beabstandet verläuft.

10. Verkaufseinheit (10) nach Anspruch 9,
**dadurch gekennzeichnet, dass** die Rille (18) und ein Verschlussrand des Deckels derart aufeinander abgestimmt sind, dass eine manuelle Öffnung der Verkaufseinheit (10) ohne ein Entfernen des Garantieverschlusses (20) erschwert ist.

11. Verkaufseinheit (10) nach einem der vorhergehenden Ansprüche 9 oder 10,
**dadurch gekennzeichnet, dass** der zweite Außenflansch (16) eine Schürze (168) aufweist, welche mit einem Innenflansch des Deckels beim Verschließen der Verkaufseinheit (10) in Eingriff geht.

12. Verkaufseinheit (10) nach einem der vorhergehenden Ansprüche 9 bis 11,
**dadurch gekennzeichnet, dass** der zweite Außenflansch (16) einen ersten Passungsbereich (164) aufweist, welcher mit einem zweiten Passungsbereich des Deckels beim Verschließen der Verkaufseinheit (10) in Eingriff geht.

13. Verkaufseinheit (10) nach einem der vorhergehenden Ansprüche,
**dadurch gekennzeichnet, dass** der Behälter (12) als ein Eimer ausgebildet ist.

## Claims

1. Vending unit (10) comprising a container (12) for receiving at least one component of a coating to be applied to a coating undercoat, comprising a lid for sealing the container (12) and comprising a tamper-evident seal (20) showing a first-time opening of the vending unit (10), the tamper-evident seal (20) having an upper edge (22), a lower edge (24), two side edges (26) and a recess (30),
**characterised in**
**that** the recess, as a solid measure for establishing or determining a layer thickness of the coating to be applied, is arranged on the upper edge (22) of the tamper-evident seal (20).

2. Vending unit (10) according to claim 1,
**characterised in**
**that** the lower edge (24) of the tamper-evident seal (20) is formed substantially straight.

3. Vending unit (10) according to any of the preceding claims,
**characterised in**
**that** the recess (30) is delimited by at least two support portions (32) and at least one measurement portion (34) of the tamper-evident seal (20), a layer thickness of the coating to be applied being determined as a height (h) of a reference point (R), located in the measurement portion (34), with respect to a straight line (G) by way of support points (S 1, S2) located in the support portions (32).

4. Vending unit (10) according to any of the preceding claims,
**characterised in**
**that** the tamper-evident seal (20) comprises a layer thickness gauge, which forms the solid measure and which comprises exactly one reference portion (36) from which a target value for a layer thickness of the coating to be applied can be established.

5. Vending unit (10) according to any of claims 1 to 3,
**characterised in**
**that** the tamper-evident seal (20) comprises a plurality of reference portions (36a, 36b, 36c, 36d), in particular arranged in a step-wise manner, from which different layer thicknesses of the coating to be applied can be determined, specifically at least two, preferably at least three, more preferably at least four or at least five different layer thicknesses.

6. Vending unit (10) according to any of the preceding claims,
**characterised in**
**that** the tamper-evident seal (20) has at least two connection portions (40), which are preferably arranged on two opposite side edges (26) of the tamper-evident seal (20), at which the tamper-evident seal (20) is connected to the container (12) or to the lid of the vending unit (10) via at least one, preferably two or three bridges (42) or by means of a perforation (44).

7. Vending unit (10) according to any of the preceding claims,
**characterised in**
**that** the tamper-evident seal (20) is arranged in a flange recess (28) of a first outer flange (14) of the container (12).

8. Vending unit (10) according to claim 7,
**characterised in**
**that** a lower edge (24) of the tamper-evident seal (20) connects flush to a lower edge (142) of the first outer flange (14) and is formed substantially continuously with the lower edge (142) of the first outer flange (14).

9. Vending unit (10) according to either claim 7 or claim 8,
**characterised in**
**that** the container (12) has a second outer flange (16) which extends spaced apart from the first outer flange (14), in particular by a groove (18).

10. Vending unit (10) according to claim 9,
**characterised in**
**that** the groove (18) and a sealing edge of the lid are matched to one another in such a way that manually opening the vending unit (10) without removing the tamper-evident seal (20) is impeded.

11. Vending unit (10) according to either claim 9 or claim 10,
**characterised in**
**that** the second outer flange (16) has a skirt (168) which enters engagement with an inner flange of the lid when the vending unit (10) is sealed.

12. Vending unit (10) according to any of claims 9 to 11,
**characterised in**
**that** the second outer flange (16) has a first fitting region (164) which enters engagement with a second fitting region of the lid when the vending unit (10) is sealed.

13. Vending unit (10) according to any of the preceding claims,
**characterised in**
**that** the container (12) is formed as a bucket.

## Revendications

1. Unité de vente (10) ayant un contenant (12) destiné à recevoir au moins un composant d'un revêtement à appliquer sur un support de revêtement, munie d'un couvercle pour fermer le contenant (12) et d'une fermeture de garantie (20) indiquant une première ouverture de l'unité de vente (10),
dans laquelle la fermeture de garantie (20) comporte un bord supérieur (22), un bord inférieur (24), deux bords latéraux (26) et un évidement (30), **caractérisée en ce que** l'évidement est agencé sur le bord supérieur (22) de la fermeture de garantie (20) sous la forme d'une mesure matérialisée pour fournir une preuve ou déterminer une épaisseur de couche du revêtement à appliquer.

2. Unité de vente (10) selon la revendication 1,
**caractérisée en ce que** le bord inférieur (24) de la fermeture de garantie (20) est réalisé de manière sensiblement droite.

3. Unité de vente (10) selon l'une des revendications précédentes,
**caractérisée en ce que** l'évidement (30) est délimité par au moins deux portions d'appui (32) et au moins une portion de mesure (34) de la fermeture de garantie (20), dans laquelle une épaisseur de couche du revêtement à appliquer est déterminée sous la forme d'une hauteur (h) d'un point de référence (R) situé dans la portion de mesure (34) par rapport à une droite (G) passant par des points d'appui (S1, S2) situés dans les portions d'appui (32).

4. Unité de vente (10) selon l'une des revendications précédentes,
**caractérisée en ce que** la fermeture de garantie (20) comprend une jauge d'épaisseur de couche formant la mesure matérialisée, laquelle jauge comprend exactement une portion de référence (36) au moyen de laquelle une valeur de consigne d'une épaisseur de couche du revêtement à appliquer peut être prouvée.

5. Unité de vente (10) selon l'une des revendications 1 à 3 précédentes,
**caractérisée en ce que** la fermeture de garantie (20) comprend plusieurs portions de référence (36a, 36b, 36c, 36d) en particulier agencées en forme de gradins, au moyen desquelles différentes épaisseurs de couche du revêtement à appliquer peuvent être déterminées, à savoir au moins deux, de manière préférée au moins trois, de manière plus préférée au moins quatre ou au moins cinq épaisseurs de couche différentes.

6. Unité de vente (10) selon l'une des revendications précédentes,
**caractérisée en ce que** la fermeture de garantie (20) comporte au moins deux portions de liaison (40) qui sont de préférence agencées sur deux bords latéraux opposés (26) de la fermeture de garantie (20), au niveau desquels la fermeture de garantie (20) est reliée au contenant (12) ou au couvercle de l'unité de vente (10) au moyen d'au moins une, de préférence deux ou trois entretoises (42) ou au moyen d'une perforation (44).

7. Unité de vente (10) selon l'une des revendications précédentes,
**caractérisée en ce que** la fermeture de garantie (20) est agencée dans un évidement de rebord (28) d'un premier rebord extérieur (14) du contenant (12).

8. Unité de vente (10) selon la revendication 7,
**caractérisée en ce qu'**un bord inférieur (24) de la fermeture de garantie (20) est adjacent et en affleurement avec un bord inférieur (142) du premier rebord extérieur (14) et est réalisé de manière sensiblement continue avec le bord inférieur (142) du premier rebord extérieur (14).

9. Unité de vente (10) selon l'une des revendications 7 ou 8 précédentes,
**caractérisée en ce que** le contenant (12) comporte un second rebord extérieur (16) qui s'étend de manière espacée du premier rebord extérieur (14), en particulier par une rainure (18).

10. Unité de vente (10) selon la revendication 9,
**caractérisée en ce que** la rainure (18) et un bord de fermeture du couvercle sont adaptés l'un à l'autre de telle sorte qu'une ouverture manuelle de l'unité de vente (10) est rendue plus difficile sans un retrait de la fermeture de garantie (20).

11. Unité de vente (10) selon l'une des revendications 9 ou 10 précédentes,
**caractérisée en ce que** le second rebord extérieur (16) comporte une jupe (168) qui, lors de la fermeture de l'unité de vente (10), vient en prise avec un rebord intérieur du couvercle.

12. Unité de vente (10) selon l'une des revendications 9 à 11 précédentes,
**caractérisée en ce que** le second rebord extérieur (16) comporte une première zone d'ajustement (164) qui, lors de la fermeture de l'unité de vente (10), vient en prise avec une seconde zone d'ajustement du couvercle.

13. Unité de vente (10) selon l'une des revendications précédentes,
**caractérisée en ce que** le contenant (12) est réalisé sous la forme d'un seau.
